# EUROPÄISCHE PATENTSCHRIFT

(11) **EP 1 239 499 B1**
(45) Veröffentlichungstag und Bekanntmachung des Hinweises auf die Patenterteilung: **06.05.2004**
(21) Anmeldenummer: 02002535.9
(22) Anmeldetag: 04.02.2002
(51) Int. Cl.: H01H 13/06

(54) **Elektrischer Drucktastenschalter**
Electric push-button switch
Interrupteur électrique à bouton poussoir

(30) Priorität: 22.02.2001 DE 10108530
(43) Veröffentlichungstag der Anmeldung: 11.09.2002
(73) Patentinhaber: Delphi Technologies Inc., Troy, MI 48007 (US)
(72) Erfinder: Geppert, Michael, 55411 Bingen (DE)
(74) Vertreter: Becker, Bernd, Dipl.-Ing.

(56) Entgegenhaltungen:
- DE-A- 3 818 562
- FR-A- 2 700 885
- US-A- 5 138 182

## Beschreibung

Die Erfindung bezieht sich auf einen elektrischen Drucktastenschalter, insbesondere für ein Kraftfahrzeug, zur abgedichteten Montage in einen Einbauraum mit einem in einem Gehäuse gelagerten Betätigungselement zur Beaufschlagung von Schaltkontakten, die mit Anschlusskontakten eines Sockels in Verbindung stehen.

Ein derartiger Drucktastenschalter wird meistens in eine Tür oder eine Kofferraumklappe eines Kraftfahrzeuges eingebaut, um eine zugeordnete Beleuchtung ein- bzw. auszuschalten. Dem Drucktastenschalter ist eine Abdichtung gegen den Einbauraum, also beispielsweise die Karosserie des Kraftfahrzeugs zugeordnet, um das Eindringen von Schmutz und Feuchtigkeit in den Einbauraum zu verhindern. Ein solcher Drucktastenschalter ist jedoch insofern nachteilig, als die Schaltkontakte nicht vor Schmutz und Feuchtigkeit geschützt sind und sonach einer relativ großen Störanfälligkeit unterliegen.

Um das Eindringen von Schmutz und Feuchtigkeit in den Drucktastenschalter zu verhindern, überspannt häufig eine elastische Kunststoffhülle zumindest das Betätigungselement sowie einen Teil des Gehäuses des Drucktastenschalters. Die Kunststoffhülle ist dabei derart zwischen dem Gehäuse des Drucktastenschalters und dem Einbauraum eingespannt, dass sie das Eindringen von Schmutz und Feuchtigkeit in das Innere des Drucktastenschalters und in den Einbauraum verhindert. Die Kunststoffhülle ist jedoch zum einen einer Vielzahl mechanischer Belastungen und zum anderen Umwelteinflüssen ausgesetzt und unterliegt aufgrund dessen einem relativ großen Verschleiß, mit dem eine Undichtigkeit einhergeht.

Dokument FR 2700885 offenbart einen elektrischen Drucktastenschalter, zur abgedichteten Montage in einen Einbauraum mit einem in einem Gehäuse gelagerten Betätigungselement zur Beaufschlagung eines Schaltkontaktes, das mit Anschlusskontakten eines Sockels in Verbindung steht, wobei in dem Gehäuse zwischen dem Betätigungselement und dem Schaltkontakt eine den gesamten Gehäusequerschnitt überspannende Membrane angeordnet ist, die das Schaltkontakt gegenüber dem Betätigungselement abdichtet.

Es ist Aufgabe der Erfindung, einen elektrischen Drucktastenschalter der eingangs genannten Art zu schaffen, der einen relativ langandauernden, wirksamen Schutz vor dem Eindringen von Schmutz und Feuchtigkeit in sein Inneres sicherstellt.

Erfindungsgemäß wird die Aufgabe dadurch gelöst, dass in dem Gehäuse zwischen dem Betätigungselement und den Schaltkontakten eine den gesamten Gehäusequerschnitt überspannende Membrane angeordnet ist, die die Schaltkontakte gegenüber dem Betätigungselement abdichtet.

Die im Gehäuse untergebrachte Membrane unterliegt nur bedingt Umgebungseinflüssen und lediglich der mechanischen Belastung bei der Beaufschlagung durch das Betätigungselement. Diese Größen sind relativ leicht zu bestimmen und bei der konstruktiven Auslegung der Membrane zu berücksichtigen, weshalb diese für eine relativ lange Lebensdauer konzipierbar ist. Darüberhinaus verhindert die den gesamten Gehäusequerschnitt überspannende Membrane, dass Schmutz und Feuchtigkeit aus dem Bereich des Betätigungselementes in den Bereich der Schaltkontakte eindringen.

Zweckmäßigerweise ist die Membrane aus einem elastischen Kunststoff gefertigt. Somit ist die Membrane in einer nahezu beliebigen Form kostengünstig herstellbar und besitzt die zur Abdichtung und Kraftübertragung erforderlichen Eigenschaften.

Nach einer vorteilhaften Ausgestaltung der Erfindung ist die Membrane in dem Gehäuse angespritzt. Die einstückige Herstellung von Membrane und Gehäuse kann beispielsweise im Zwei-Komponenten-Spritzgussverfahren erfolgen, was Montagekosten einspart.

Bei einer vorteilhaften alternativen Ausgestaltung der Erfindung weist die Membrane eine umfangsseitige Ringnut zur Aufnahme einer in dem Gehäuse angeformten Schulter auf, die sich unterhalb des Betätigungselementes über den gesamten Umfang des Gehäuses erstreckt. Die Dimensionierung der Ringnut und der Schulter ist derart ausgelegt, dass die Ringnut der Membrane die Schulter des Gehäuses mit einer gewissen Vorspannung umschließt, womit eine zuverlässige Abdichtung realisiert ist. Darüberhinaus lässt sich die Membrane relativ leicht in dem Gehäuse montieren und ist bei Bedarf auswechselbar.

Bevorzugt weist die Membrane zwei sich in den Bereich des Betätigungselementes erstreckende Stege auf, die einen Dichtring tragen, der auf der in Richtung des Betätigungselementes weisenden Stirnseite des Gehäuses zur Abdichtung gegen den Einbauraum aufliegt. Aufgrund dieser Maßnahme ist es nicht erforderlich, beim Einbau des Drucktastenschalters in den Einbauraum einen zusätzlichen Dichtring vorzusehen, um den Eintritt von Schmutz und/oder Feuchtigkeit in den Einbauraum zu verhindern.

Zur großflächigen Beaufschlagung der Membrane durch das Betätigungselement, ist zweckmäßigerweise in der Membrane eine ebene Beaufschlagungsfläche für das Betätigungselement ausgeformt.

Bevorzugt ist die Beaufschlagungsfläche der Membrane an ihrem äußeren Umfang durch eine ringförmige Dehnungsnut begrenzt. Die Dehnungsnut ist somit zwischen der umfangsseitigen Ringnut und der Beaufschlagungsfläche angeordnet und fängt die bei Beaufschlagung des Betätigungselementes auf die Membrane wirkende Verformung auf. Aufgrund der Dehnungsnut unterliegt weder die Beaufschlagungsfläche noch die umfangsseitige Ringnut einer Verformung bei der Beaufschlagung des Betätigungselementes, weshalb zum einen die Dichtheit und zum andren eine relativ lange Lebensdauer der Membrane wegen einer geringen mechanischen Belastung sichergestellt ist.

Um den Innenbereich des Gehäuses, in dem die Schaltkontakte angeordnet sind, komplett abzudichten, sind vorteilhafterweise die Schaltkontakte in Domen einer Schaltmatte angeordnet, wobei die Schaltmatte umfangsseitig zwischen dem Sockel und einem umlaufenden Rand des Gehäuses eingespannt ist. Die komplette umfangsseitige Einspannung der in der Regel aus einem Silikonwerkstoff gefertigten Schaltmatte verhindert das Eindringen von Schmutz und Feuchtigkeit in den Bereich der Schaltkontakte aus dem Einbauraum, also aus der Richtung der Anschlußkontakte des Drucktastenschalters.

Zweckmäßigerweise weist der Sockel in das Gehäuse ragende Auflager für eine einem Betätiger für die Schaltkontakte zugeordnete Druckfeder auf, wobei die Auflager korrespondierende Durchbrüche der Schaltmatte durchragen. Die Kraft der Druckfeder bestimmt zum einen die zur Betätigung des Drucktastenschalters erforderliche Beaufschlagungskraft und zum anderen die Rückstellkraft für das Betätigungselement.

Um die Membrane vor einer Beschädigung durch die Druckfeder zu schützen, übergreift eine der Membrane zugeordnete Stirnseite des Betätigers die Druckfeder und eine der Membrane abgewandte Stirnseite liegt auf den Domen der Schaltmatte auf.

Bevorzugt besitzt die der Membrane zugeordnete Stirnseite des Betätigers eine erhabene Kontaktfläche für die Membrane, die zumindest den gleichen Durchmesser wie die Beaufschlagungsfläche hat. Der eben ausgebildete Betätiger für die Schaltkontakte sorgt aufgrund dieser Ausgestaltung zum einen für eine zuverlässige Beaufschlagung der Schaltkontakte und stellt zum anderen eine relativ großflächige Kraftübertragung von dem Betätigungselement auf die Schaltkontakte sicher, weshalb die zwischen dem Betätigungselement und dem Betätiger angeordnete Membrane ebenfalls relativ großflächig belastet wird und die einwirkende Druckkraft relativ gering ist.

Zur zuverlässigen Lagerung des Betätigungselementes in dem Gehäuse, weist zweckmäßigerweise das Betätigungselement umfangsseitige Nasen auf, die längsverschiebbar in korrespondierende Öffnungen des Gehäuses eingreifen. Weiterhin ist bevorzugt der Weg des Betätigungselementes zum einen durch das Anschlagen der Nasen an der Oberseite der Öffnungen und zum anderen durch die zusammengepresste Druckfeder begrenzt.

Es versteht sich, dass die vorstehend genannten und nachstehend noch zu erläuternden Merkmale nicht nur in der jeweils angegebenen Kombination, sondern auch in anderen Kombinationen verwendbar sind, ohne den Rahmen der vorliegenden Erfindung zu verlassen.

Die Erfindung wird im folgenden anhand mehrerer Ausführungsbeispiele unter Bezugnahme auf die zugehörigen Zeichnungen näher erläutert. Es zeigen:
- Fig.1: eine Explosionsdarstellung des erfindungsgemäßen Drucktastenschalters,
- Fig.2: eine Explosionsdarstellung des erfindungsgemäßen Drucktastenschalters in einer alternativen Ausführungsform,
- Fig.3: eine perspektivische Darstellung des Drucktastenschalters nach Fig. 1,
- Fig.4: eine weitere perspektivische Darstellung des Drucktastenschalters nach Fig. 1,
- Fig.5: eine Darstellung des Drucktastenschalters nach Fig. 1 im Schnitt,
- Fig.6: eine perspektivische Darstellung des Drucktastenschalters nach Fig. 2,
- Fig.7: eine weitere perspektivische Darstellung des Drucktastenschalters nach Fig. 2 und
- Fig.8: eine Darstellung des Drucktastenschalters nach Fig. 2 im Schnitt.

Der Drucktastenschalter umfasst ein im Wesentlichen zylindrisches Gehäuse 1, an dem gegenüberliegende Flansche 2 mit Bohrungen 3 zur Befestigung in einem Einbauraum eines Kraftfahrzeugs angeformt sind. Von jedem Flansch 2 erstrecken sich zwei zueinander beabstandete Stege 4, die zur Stabilisierung des Flansches 2 am Gehäuse 1 angeformt sind. In seinem in Richtung eines Betätigungselementes 5 weisenden oberen Bereich ist das Gehäuse 1 mit langlochförmigen Öffnungen 6 versehen, in die umfangsseitige Nasen 7 des Betätigungselementes 5 eingreifen. Die Nasen 7 sind an Klipsarmen 8 angeordnet. Darüberhinaus weist das Betätigungselement 5 in das Gehäuse 1 ragende, zwischen den Klipsarmen 8 angeordnete Vorsprünge 9 zur drehfesten aber längsverschiebbaren Lagerung in einer entsprechenden Innenkontur des Gehäuses 1 sowie einen über die Unterkante des Betätigungselementes 5 vorstehenden, in das Gehäuse 1 ragenden Stößel 10 auf.

Unterhalb des Stößels 10 des Betätigungselementes 5 ist eine Membrane 11 in dem Gehäuse 1 angeordnet. Die Membrane 11 ist mit einer umfangsseitigen Ringnut 13 versehen, die eine sich über den gesamten Umfang des Gehäuses 1 erstreckende und an dessen Innenwandung angeformte Schulter 14 unter Vorspannung abdichtend aufnimmt. An die Ringnut 13 schließt sich eine ringförmige Dehnungsnut 12 an, die von der Unterseite der Membrane 11 in deren Stirnseite eingelassen ist und die den Außendurchmesser einer Beaufschlagungsfläche 36 begrenzt. Die Oberkante der konvexen Dehnungsnut 12 ragt über die Oberkante der umfangsseitigen Ringnut 13 hervor. Auf der Beaufschlagungsfläche 36 der Membrane 11 liegt der Stößel 10 des Betätigungselementes 5 auf, dessen Außendurchmesser geringfügig kleiner als der korrespondierende Durchmesser der Beaufschlagungsfläche 36 ist.

Auf der dem Betätigungselement 5 gegenüberliegenden Seite weist das Gehäuse 1 Klipsöffnungen 15 zur verrastenden Aufnahme von Klipsnasen 16 eines das Gehäuse 1 verschließenden Sockels 17 auf. In einen kodierten Anschlusskragen 18 des Sockels 17 erstrecken sich mit einem Stanzgitter 19 in Verbindung stehenden Anschlußkontakte 20 des Drucktastenschalters. Über dem Stanzgitter 19 ist eine Schaltmatte 21 mit Domen 22 zur Aufnahme nicht dargestellter Schaltkontakte vorgesehen. Die Schaltmatte 21 ist umfangsseitig abdichtend zwischen dem Gehäuse 1 und dem Sockel 17 eingespannt.

Der Sockel 17 umfasst sich in das Gehäuse 1 erstreckende Auflager 23 für eine Druckfeder 24, wobei die Auflager 23 korrespondierende Durchbrüche 25 der Schaltmatte 21 durchragen. Um eine Beschädigung der Membrane 11 durch die Druckfeder 24 zu vermeiden und gleichzeitig eine zuverlässige Beaufschlagung der Schaltkontakte zu gewährleisten, übergreift eine der Membrane 11 zugeordnete Stirnseite 26 eines Betätigers 27 die Druckfeder 24. Der Betätiger 27 ist längsverschiebbar in dem Gehäuse 1 gelagert, wobei seine der Membrane 11 zugeordnete Stirnfläche 26 parallel zu derselben ausgerichtet ist. Die Stirnfläche 26 des Betätigers 27 weist eine vorstehende Kontaktfläche 37 auf, die eben ausgestaltet ist. Die Kontaktfläche 37 des Betätigers 27 und die Beaufschlagungsfläche 36 der Membrane 11 sind in etwa gleich groß bemessen.

Da die Rückstellkraft der Dome 22 der Schaltmatte 21 zu gering ist, um das Betätigungselement 5 und den Betätiger 27 mit zwischengeordneter Membrane 11 in einer oberen Ausgangslage zu halten, in der die Nasen 7 des Betätigungselementes 5 an den Oberkanten der zugeordneten Öffnungen 6 anliegen, ist die Druckfeder 24 vorgesehen. Bei einer Beaufschlagung des Betätigungselementes 5 wird dieses entgegen der Kraft der Druckfeder 24 in Richtung der Membrane 11 verschoben, deren Dehnungsnut 12 im elastischen Bereich nachgibt und den Betätiger 27 in Richtung der Schaltkontakte verschiebt. Nach dem Einknicken der Dome 22 der Schaltmatte 21 kontaktieren die Schaltkontakte das Stanzgitter 19 und schließen einen oder mehrere Stromkreise. Aufgrund der elastischen Verformung der Membrane 11 in der Dehnungsnut 36 ist sowohl die Verformung der Ringnut 13 als auch die Verformung der Beaufschlagungsfläche 36 der Membrane 11 außerordentlich gering. Darüberhinaus bewirken die relativ großflächigen Auflagen des Stößels 10 des Betätigungselementes 5 und der Kontaktfläche 37 des Betätigers 27 auf der Beaufschlagungsfläche 36 der Membrane 11 eine für die Lebensdauer der Membrane 11 günstige Kraftübertragung.

Bei dem Drucktastenschalter in der alternativen Ausführungsform sind die seitlich an dem Gehäuse 1 angeformten Flansche 2 derart gestaltet, dass sie zur Aufnahme von metallischen Hülsen 28 dienen, die zur Befestigung des Drucktastenschalters in dem Einbauraum des Kraftfahrzeugs genutzt werden.

Das Betätigungselement 5 weist zwischen den Nasen 7 angeordnete Führungsnuten 29 auf, in die zum einen Führungsstege 30 des Gehäuses 1 und zum anderen an der Membrane 11 angeformte gegenüberliegende Stege 31 aufnehmen. Die Stege 31 der Membrane 11 erstrecken sich bis an die entsprechende Stirnseite des Gehäuses 1 und tragen einen Dichtring 32, der zur Abdichtung gegen den Einbauraum auf der zugeordneten Stirnseite des Gehäuses 1 aufliegt.

Darüberhinaus ist der Sockel 17 mit Zentriernasen 33 versehen, die in korrespondierende Ausnehmungen 34 des Gehäuses 1 eingreifen. Im Weiteren weist der Sockel 17 einen umlaufenden Ansatz 35 zur Aufnahme eines nicht dargestellten Dichtrings für die unterseitige Abdichtung des Drucktastenschalters gegen den Einbauraum auf.

### Bezugszeichenliste

- 1.: Gehäuse
- 2.: Flansch
- 3.: Bohrung
- 4.: Steg
- 5.: Betätigungselement
- 6.: Öffnung
- 7.: Nase
- 8.: Klipsarm
- 9.: Vorsprung
- 10.: Stößel
- 11.: Membrane
- 12.: Dehnungsnut
- 13.: Ringnut
- 14.: Schulter
- 15.: Klipsöffnung
- 16.: Klipsnase
- 17.: Sockel
- 18.: Anschlusskragen
- 19.: Stanzgitter
- 20.: Anschlusskontakt
- 21.: Schaltmatte
- 22.: Dom
- 23.: Auflager
- 24.: Druckfeder
- 25.: Durchbruch
- 26.: Stirnseite
- 27.: Betätiger
- 28.: Hülse
- 29.: Führungsnut
- 30.: Führungssteg
- 31.: Steg
- 32.: Dichtring
- 33.: Zentriernase
- 34.: Ausnehmung
- 35.: Ansatz
- 36.: Beaufschlagungsfläche
- 37.: Kontaktfläche

## Patentansprüche

1. Elektrischer Drucktastenschalter, insbesondere für ein Kraftfahrzeug, zur abgedichteten Montage in einen Einbauraum mit einem in einem Gehäuse (1) gelagerten Betätigungselement (5) zur Beaufschlagung von Schaltkontakten, die mit Anschlusskontakten (20) eines Sockels (17) in Verbindung stehen, wobei in dem Gehäuse (1) zwischen dem Betätigungselement (5) und den Schaltkontakten eine den gesamten Gehäusequerschnitt überspannende Membrane (11) angeordnet ist, die die Schaltkontakte gegenüber dem Betätigungselement (5) abdichtet.

2. Elektrischer Drucktastenschalter nach Anspruch 1, **dadurch gekennzeichnet, dass** die Membrane (11) aus einem elastischen Kunststoff gefertigt ist.

3. Elektrischer Drucktastenschalter nach Anspruch 1 oder 2, **dadurch gekennzeichnet, dass** die Membrane (11) in dem Gehäuse (1) angespritzt ist.

4. Elektrischer Drucktastenschalter nach Anspruch 1 oder 2, **dadurch gekennzeichnet, dass** die Membrane (11) eine umfangsseitige Ringnut (13) zur Aufnahme einer in dem Gehäuse (1) angeformten Schulter (14) aufweist, die sich unterhalb des Betätigungselementes (5) über den gesamten Umfang des Gehäuses (1) erstreckt.

5. Elektrischer Drucktastenschalter nach einem der Ansprüche 1 bis 4, **dadurch gekennzeichnet, dass** die Membrane (11) zwei sich in den Bereich des Betätigungselementes (5) erstreckende Stege (31) aufweist, die einen Dichtring (32) tragen, der auf der in Richtung des Betätigungselementes (5) weisenden Stirnseite des Gehäuses (1) zur Abdichtung gegen den Einbauraum aufliegt.

6. Elektrischer Drucktastenschalter nach einem der Ansprüche 1 bis 5, **dadurch gekennzeichnet, dass** in der Membrane (11) eine ebene Beaufschlagungsfläche (36) für das Betätigungselement (5) ausgeformt ist.

7. Elektrischer Drucktastenschalter nach Anspruch 6, **dadurch gekennzeichnet, dass** die Beaufschlagungsfläche (36) der Membrane (11) an ihrem äußeren Umfang durch eine ringförmige Dehnungsnut (12) begrenzt ist.

8. Elektrischer Drucktastenschalter nach einem der Ansprüche 1 bis 7, **dadurch gekennzeichnet, dass** die Schaltkontakte in Domen (22) einer Schaltmatte (21) angeordnet sind, wobei die Schaltmatte (21) umfangsseitig zwischen dem Sockel (17) und einem umlaufenden Rand des Gehäuses (1) eingespannt ist.

9. Elektrischer Drucktastenschalter nach einem der Ansprüche 1 bis 8, **dadurch gekennzeichnet, dass** der Sockel (17) in das Gehäuse (1) ragende Auflager (23) für eine einem Betätiger (27) für die Schaltkontakte zugeordnete Druckfeder (24) aufweist, wobei die Auflager (23) korrespondierende Durchbrüche (25) der Schaltmatte (21) durchragen.

10. Elektrischer Drucktastenschalter nach Anspruch 9, **dadurch gekennzeichnet, dass** eine der Membrane (11) zugeordnete Stirnseite (26) des Betätigers (27) die Druckfeder (24) übergreift und eine der Membrane (11) abgewandte Stirnseite auf den Domen (22) der Schaltmatte (21) aufliegt.

11. Elektrischer Drucktastenschalter nach einem der Ansprüche 1 bis 10, **dadurch gekennzeichnet, dass** die der Membrane (11) zugeordnete Stirnseite (26) des Betätigers (27) eine erhabene Kontaktfläche (37) für die Membrane (11) besitzt, die zumindest den gleichen Durchmesser wie die Beaufschlagungsfläche (36) hat.

12. Elektrischer Drucktastenschalter nach Anspruch 1, **dadurch gekennzeichnet, dass** das Betätigungselement (5) umfangsseitige Nasen (7) aufweist, die längsverschiebbar in korrespondierende Öffnungen (6) des Gehäuses (1) eingreifen.

13. Elektrischer Drucktastenschalter nach Anspruch 12, **dadurch gekennzeichnet, dass** der Weg des Betätigungselementes (5) zum einen durch das Anschlagen der Nasen (7) an der Oberseite der Öffnungen (6) und zum anderen durch die zusammengepresste Druckfeder (24) begrenzt ist.

## Claims

1. Electric push-button switch, in particular for a motor vehicle, for sealed mounting in an installation space with an actuating element (5), held in a housing (1), for impacting switching contacts connected to connecting contacts (20) of a pedestal (17), wherein arranged in the housing (1) between the actuating element (5) and the switching contacts is a diaphragm (1) stretching over the entire cross-section of the housing and sealing the switching contacts against the actuating element (5).

2. Electric push-button switch accorcing to claim 1, **characterised in that** the diaphragm (11) is made from an elastic plastics material.

3. Electric push-button switch according to claim 1 or 2,**characterised in that** the diaphragm (11) is injected on in the housing (1).

4. Electric push-button switch according to claim 1 or 2, **characterised in that** the diaphragm (11) has an annular groove (13) on the peripheral side for accomodating a shoulder (14) moulded on in the housing (1) and extending below the actuating element (5) over the entire periphery of the housing
(1).

5. Electric push-button switch according to one of claim 1 to 4, **characterised in that** the diaphragm (11) has two webs (31) extending into the area of the actuating element (5) and carrying a sealing ring (32) which rests on the face of the housing (1) pointing in the direction of the actuating element (5) to seal against the installation space.

6. Electric push-button switch according to one of claims 1 to 5, **characterised in that** a flat impact surface (36) for the actuating element (5) is moulded out of the diaphragm (11).

7. Electric push-button switch according to claim 6, **characterised in that** the impact surface (36) of the diaphragm (11) is limited at its outer periphery by an annular expansion groove (12).

8. Electric push-button switch according to one of claims 1 to 7, **characterised in that** the switching contacts are arranged in domes (22) of a switching mat (21), the switching mat (21) being clamped on the peripheral side between the pedestal (17) and a circulating edge of the housing (1).

9. Electric push-button switch according to one of claims 1 to 8, **characterised in that** the pedestal (17) has supports (23) protruding into the housing (1) for a compression spring (24) assigned to an actuator (27) for the switching contacts, the supports (23) protruding through corresponding openings (25) in the switching mat (21).

10. Electric push-button switch according to claim 9, **characterised in that** a face (26) of the actuator (27) assigned to the diaphragm (11) overlaps the compression spring (24) and a face facing away from the diaphragm (11) rests on the domes (22) of the switching mat (21).

11. Electric push-button switch according to one of claims 1 to 10, **characterised in that** the face (26) of the actuator (27) assigned to the diaphragm (11) has a raised contact surface (37) for the diaphragm (11) having at least the same diameter as the impact surface (36).

12. Electric push-button switch according to claim 1, **characterised in that** the actuating element (5) has lugs (7) on the peripheral side which engage as longitudinally displaceable in corresponding orifices (6) of the housing (1).

13. Electric push-button switch according to claim 12, **characterised in that** the path of the actuating element (5) is limited on the one hand by the striking of the lugs (7) on the upper side of the orifices (6) and on the other hand by the pressed-together compression spring (24).

## Revendications

1. Interrupteur électrique à bouton poussoir, en particulier pour un véhicule, pour un montage étanché dans un espace d'installation avec un élément d'actionnement (5) logé dans un boîtier (1) pour la sollicitation de contacts de commutation qui sont en liaison avec des contacts de connexion (20) d'un socle (17), dans le boîtier (1) étant disposée, entre l'élément d'actionnement (5) et les contacts de commutation, une membrane (11) qui recouvre la section complète du boîtier et qui étanche les contacts de commutation par rapport à l'élément d'actionnement (5).

2. Interrupteur électrique à bouton poussoir selon la revendication 1, **caractérisé en ce que** la membrane (11) est réalisée en matière plastique élastique.

3. Interrupteur électrique à bouton poussoir selon la revendication 1 ou 2, **caractérisé en ce que** la membrane (11) est rapportée par injection dans le boîtier (1).

4. Interrupteur électrique à bouton poussoir selon la revendication 1 ou 2, **caractérisé en ce que** la membrane (11) comporte une rainure annulaire périphérique (13) pour la réception d'un épaulement (14) qui est surmoulé sur le boîtier (1) et qui s'étend au-dessous de l'élément d'actionnement (5) sur le pourtour complet du boîtier (1).

5. Interrupteur électrique à bouton poussoir selon une des revendications 1 à 4, **caractérisé en ce que** la membrane (11) comporte deux barrettes (31) qui s'étendent dans la zone de l'élément d'actionnement (5) et qui portent un joint (32) qui repose sur le côté frontal du boîtier (1) orienté en direction de l'élément d'actionnement (5) pour l'étanchement par rapport à l'espace d'installation.

6. Interrupteur électrique à bouton poussoir selon une des revendications 1 à 5, **caractérisé en ce que** dans la membrane (11) est façonnée une surface de sollicitation plane (36) pour l'élément de fixation (5).

7. Interrupteur électrique à bouton poussoir selon la revendication 6, **caractérisé en ce que** la surface de sollicitation (36) de la membrane (11) est limitée sur son pourtour extérieur par une rainure d'extension annulaire (12).

8. Interrupteur électrique à bouton poussoir selon une des revendications 1 à 7, **caractérisé en ce que** les contacts de commutation sont disposés dans des plots (22) d'un tapis de commutation (21), le tapis de commutation (21) étant serré sur son pourtour entre le socle (17) et un bord périphérique du boîtier (1).

9. Interrupteur électrique à bouton poussoir selon une des revendications 1 à 8, **caractérisé en ce que** le socle (17) comporte des supports (23) pénétrant dans le boîtier (1) pour un ressort de pression (24) associé à un moyen d'actionnement (27) pour les contacts de commutation, les supports (23) traversant des passages correspondants (25) du tapis de commutation (21).

10. Interrupteur électrique à bouton poussoir selon la revendication 9, **caractérisé en ce qu'**un côté frontal (26) du moyen d'actionnement (27) associé à la membrane (11) recouvre le ressort de pression (24), et un côté frontal orienté à l'opposé de la membrane (11) repose sur les plots (22) du tapis de commutation (21).

11. Interrupteur électrique à bouton poussoir selon une des revendications 1 à 10, **caractérisé en ce que** le côté frontal (26) du moyen d'actionnement (27) associé à la membrane (11) possède une surface de contact en relief (37) pour la membrane (11), laquelle a au moins le même diamètre que la surface de sollicitation (36).

12. Interrupteur électrique à bouton poussoir selon la revendication 1, **caractérisé en ce que** l'élément d'actionnement (5) comporte des ergots périphériques (7) qui, avec une possibilité de déplacement longitudinal, pénètrent dans des ouvertures correspondantes (6) du boîtier (1).

13. Interrupteur électrique à bouton poussoir selon la revendication 12, **caractérisé en ce que** la course de l'élément d'actionnement (5) est limitée, d'une part, par la butée des ergots (7) contre le côté supérieur des ouvertures (6) et, d'autre part, par le ressort de pression comprimé (24).
